# EUROPÄISCHE PATENTSCHRIFT

(11) **EP 0 961 015 B1**
(45) Veröffentlichungstag und Bekanntmachung des Hinweises auf die Patenterteilung: **23.04.2003**
(21) Anmeldenummer: 99109893.0
(22) Anmeldetag: 19.05.1999
(51) Int. Cl.: F02B 67/04, F01P 5/12, F01M 1/02

(54) **Ölpumpe und Kühlflüssigkeitspumpe einer Brennkraftmaschine**
Oil pump and coolant pump for a combustion engine
Pompe a huile et pompe de refroidissement pour un moteur a combustion interne

(30) Priorität: 29.05.1998 DE 19824006
(43) Veröffentlichungstag der Anmeldung: 01.12.1999
(73) Patentinhaber: DEUTZ Aktiengesellschaft, 51063 Köln (DE)
(72) Erfinder: Schleiermacher, Herbert, 50321 Brühl (DE); Bauer, Lothar, 51109 Köln (DE); Oswald, Peter, 51491 Overath (DE)

(56) Entgegenhaltungen:
- EP-A- 0 505 346
- DE-A- 2 922 695
- DE-A- 3 409 605
- DE-A- 4 433 247
- US-A- 4 370 957
- US-A- 4 436 067

## Beschreibung

Die Erfindung betrifft eine Brennkraftmaschine mit einem Kurbelgehäuse, in dem eine Kurbelwelle drehbar gelagert ist, an der zumindest ein einen Kolben tragendes Pleuel angelenkt ist, wobei der Kolben in einem von einem Zylinderkopf unter Bildung eines Arbeitsraumes abgedeckten Zylinder bewegbar ist und wobei in das Kurbelgehäuse zumindest eine Ausnehmung eingelassen ist, in die eine Ölpumpe und eine Kühlflüssigkeitspumpe einsetzbar ist, die hintereinanderliegend angeordnet von einem gemeinsamen Antriebsrad angetrieben in eine gemeinsame Ausnehmung eingesetzt sind, wobei die Ausnehmung in eine Schürze des Kurbelgehäuses als durchgehende Öffnung eingelassen und einseitig zu einer Stirnseite des Kurbelgehäuses ausgerichtet ist.

Eine derartige Brennkraftmaschine ist aus der EP 05 05 346 A1 bekannt. Das in diesem Dokument beschriebene Kurbelgehäuse weist insbesondere in das Kurbelgehäuse integrierte Kanäle zur Führung von Schmieröl und Kühlwasser einschließlich der entsprechenden Ölpumpe und Kühlflüssigkeitspumpe auf. Wie beispielsweise die notwendigen Wärmetauscher an den Ölkreislauf und den Kühlflüssigkeitskreislauf angeschlossen werden ist nicht Gegenstand dieser Patentanmeldung.

Der Erfindung liegt die Aufgabe zugrunde, eine Brennkraftmaschine bereit zu stellen, bei der die Anordnung und Montage von Anbauteilen verbessert ist.

Diese Aufgabe wird erfindungsgemäß dadurch gelöst, dass ein Kühlflüssigkeitsthermostatgehäuse an das Kurbelgehäuse montiert ist, wobei das Kühlflüssigkeitsthermostatgehäuse einen Wärmetauscherzuflussanschluss und einen Wärmetauscherrückflussanschluss mit integriertem Thermostatventil sowie einen Heizungsvorlaufanschluss und einen Heizungsrücklaufanschluss aufweist. Damit sind an einem einzigen Bauteil sämtliche nötigen externen Anschlussmöglichkeiten für den Kühlflüssigkeitskreislauf integriert, so dass hier eine übersichtliche Montagemöglichkeit geschaffen ist.

In weiterer Ausgestaltung der Erfindung ist das Kühlflüssigkeitsthermostatgehäuse quer zu der Öffnung an das Kurbelgehäuse montiert. Dadurch sind die entsprechenden Anschlüsse an der Längsseite der Brennkraftmaschine zugänglich und aus dem Bereich des Rädertrieb herausgezogen.

Durch die hintereinanderliegende Anordnung der beiden Pumpen in einer durchgehenden Öffnung in einer Schürze des Kurbelgehäuses ist im Übrigen der Herstellungsaufwand des Kurbelgehäuses gegenüber bekannten Lösungen dadurch reduziert, dass beispielsweise beim Gießen des Kurbelgehäuses nur noch ein entsprechend geformter durchgehender Gießkern benötigt wird. Auch die nachfolgende mechanische Bearbeitung ist dadurch, dass beispielsweise nur eine durchgehende Öffnung vorhanden ist, vereinfacht. Dadurch, dass die Öffnung durchgehend ist, ist darüber hinaus der Gießkern auf beiden Seiten optimal fixierbar und ebenfalls die anschließende Entfernung des Gießkerns leichter durchführbar, wie auch die Reinigung. Durch den gemeinsamen Antrieb von einem gemeinsamen Antriebsrad von einer Stirnseite des Kurbelgehäuses aus ist der Rädertrieb gegenüber konventionellen Lösungen mit nebeneinanderliegenden Pumpen und mindestens ein Antriebsrad verringert.

In Weiterbildung der Erfindung ist das Antriebsrad auf der Stirnseite außerhalb der Öffnung angeordnet und die Ölpumpe und die Kühlflüssigkeitspumpe sind in dieser Reihenfolge an das Antriebsrad anschließend in der Öffnung angeordnet. Dadurch ist es möglich, die notwendigen Mediumsführungen zu bzw. von den Pumpen in dem Kurbelgehäuse anzuordnen, während der Antrieb zugänglich außerhalb der Öffnung angeordnet ist.

Weiterhin sind die Ölpumpe und die Kühlflüssigkeitspumpe einschließlich dem Antriebsrad vormontiert und als Baueinheit an die Brennkraftmaschine angebaut. Somit kann die Baueinheit ggf. als Zulieferteil hergestellt werden und bei der Fließbandmontage komplett angebaut werden. Dadurch, dass für beide Pumpen nur eine einzige Baueinheit zur Anwendung kommt, ist die Montagezeit insgesamt verkürzbar.

In weiterer Ausgestaltung der Erfindung sind die Gehäuseteile von Ölpumpe und Kühlflüssigkeitspumpe aus Aluminium, vorzugsweise im Druckgießverfahren hergestellt. Dies stellt eine herstellungsmäßig günstige Ausbildungsform dar. Selbstverständlich ist es aber im Rahmen der Erfindung auch möglich, hier andere Materialien und Gießverfahren anzuwenden.

In Weiterbildung der Erfindung ist in die Öffnung ein Absatz eingelassen, der eine Anlagefläche für die Baueinheit bildet. Dies bildet eine besonders vorteilhafte Ausgestaltung, da somit bei der Montage die Baueinheit bis zum Anschlag in die Öffnung eingeschoben wird und mit Befestigungen am Kurbelgehäuse verspannt wird. Die Befestigungen sind ungleichmäßig verteilt, so dass auch in Urrifangsrichtung eine exakte Positionierung gewährleistet ist. Eine Falschmontage ist damit ausgeschlossen.

Weiterhin sind ein Ölsaugraum und ein Öldruckraum in das Kurbelgehäuse eingelassen, ebenso wie ein Kühlflüssigkeitsdruckraum in das Kurbelgehäuse direkt eingelassen ist. Damit sind bis auf die Kühlflüssigkeitszufuhr sämtliche Mediumsführungen direkt in das Kurbelgehäuse integriert, so dass hier keine zusätzlichen externen Leitungen oder Anschlüsse nötig sind.

In Weiterbildung der Erfindung ist das Kühlflüssigkeitspumpenrad von einem Deckel abgedeckt, der die Öffnung auf der dem Antriebsrad gegenüberliegenden Seite verschließt. Dadurch ist im Wartungsoder Reparaturfall das Kühlflüssigkeitspumpenrad und eine danebenliegende Ringdichtung ohne aufwendige Demontage der kompletten Kühlflüssigkeitspumpe und der Ölpumpe leicht zugänglich und kann ggf. gewechselt werden.

Weitere vorteilhafte Ausgestaltungen der Erfindung ergeben sich aus der Zeichnungsbeschreibung, in der ein in den Figuren dargestelltes Ausführungsbeispiel der Erfindung näher beschrieben ist.

Es zeigen:
- Figur 1:: einen Kurbelgehäuseausschnitt,
- Figur 2:: einen Schnitt durch die Ölpumpe und Kühlflüssigkeitspumpe,
- Figur 3:: einen weiteren Schnitt durch die Ölpumpe und Kühlflüssigkeitspumpe,
- Figur 4:: eine teilweise geschnittene Stirnansicht des Kurbelgehäuses mit Mediumsführungen und Kühlflüssigkeitsthermostatgehäuse und
- Figur 5:: eine Ansicht des Kühlflüssigkeitsthermostatgehäuses.

Das teilweise dargestellte Kurbelgehäuse 1 ist für eine vierzylindrige, selbstzündende Reihenbrennkraftmaschine ausgelegt und weist unter anderem Hauptlager 2 zur Lagerung einer nicht dargestellten Kurbelwelle auf. Auf der Schwungradseite weist das Kurbelgehäuse eine Schürze 3 auf, die als Ausbuchtung ausgebildet ist und unter anderem zur Aufnahme einer Ölpumpe 4 und einer Kühlflüssigkeitspumpe 5 dient. Diese beiden Pumpen werden von einem Antriebsrad 6 (Figur 2) über ein Zwischenrad von der Kurbelwelle auf der Schwungradseite der Brennkraftmaschine angetrieben. Die Öffnungen unterhalb der beiden Pumpen im Kurbelgehäuse können beispielsweise unter anderem Ausgleichswellen aufnehmen. Wie später erläutert wird, sind die Ölpumpe 4 und die Kühlflüssigkeitspumpe 5 als Baueinheit vormontierbar und diese Baueinheit wird komplett in die Öffnung 7 (Figur 2) des Kurbelgehäuses 1 eingesetzt und mit Befestigungen 8 festgelegt.

Bei der Schnittdarstellung nach Figur 2 liegt auf der rechten Seite die Schwungradseite des Kurbelgehäuses 1 gemäß Figur 1 und zeigt die als Schürze 3 ausgebildete Ausbuchtung des Kurbelgehäuses 1 mit der durchgehenden Öffnung 7 zur Aufnahme der Baueinheit 9, bestehend aus Ölpumpe 4, Kühlflüssigkeitspumpe 5 und Antriebsrad 6. Die Ölpumpe 4 und die Kühlflüssigkeitspumpe 5 sind auf einer gemeinsamen Welle 10 angeordnet, die auch das Antriebsrad 6 trägt. Die Ölpumpe 4 weist ein außenverzahntes Zahnrad 4a und ein innenverzahntes Zahnrad 4b auf, die zusammenwirkend die Ölpumpe 4 bilden. Gegenüber dem Antriebsrad 6 wird die Ölpumpe 4 durch ein Ölpumpendeckel 11 abgeschlossen. Gegenüberliegend schließt sich an die Ölpumpe 4 ein Gehäuseteil 12 an, das im übrigen wie alle anderen Gehäuseteile und Deckel aus Aluminium im Druckgießverfahren herstellbar ist. Dieses Gehäuseteil 12 weist einen Ringabsatz 13 auf, der mit einem Absatz 14 in der Öffnung 7 zusammenwirkend eine Anlagefläche für die Baueinheit 9 bildet. Gegen diese Anlagefläche wird die Baueinheit 9 mit den Befestigungen 8 angedrückt. An das Gehäuseteil 12 schließt die Kühlflüssigkeitspumpe 5 an, die über eine Ringdichtung 15 im Bereich der Welle 10 gegenüber dem Gehäuseteil 12 abgedichtet ist. Die Kühlflüssigkeitspumpe 5 wird gegenüber der Außenseite 16 der Schürze 3 von einem Deckel 17 abgeschlossen.

Bezugnehmend auf die Figuren 2, 3 und 4 wird die Anordnung und der Verlauf der Kühlflüssigkeitskanäle und Ölkanäle erläutert. Über ein Saugrohr 18 wird das Öl aus der Ölwanne der Brennkraftmaschine angesaugt und gelangt in einen Saugraum 19 der Ölpumpe 4. Von dem Saugraum 19 wird das Öl von den Zahnrädern 4a, 4b in einen Druckraum 20 gefördert und gelangt von diesen in einen Druckölkanal 21. Dieser Druckölkanal 21 leitet das Öl über eine Ölgalerie, die unter anderem Absteuereinrichtungen, Filtereinrichtungen und ähnliches beinhaltet, in den Ölkreislauf der Brennkraftmaschine. Über eine Leckölleitung 22 wird Leckageöl von einem Leckageraum 23 in dem Gehäuseteil 12 in den Rädertriebraum bzw. Saugraum 19 geführt. An den Leckageraum 23 schließt eine Öldichtung 24 an, auf deren gegenüberliegender Seite sich ein Kühlflüssigkeitsleckageraum 25 befindet. Von diesem Kühlflüssigkeitsleckageraum 25 wird die Leckageflüssigkeit in eine Auffangrinne abgeleitet, die mit der Umgebung in Verbindung steht, wobei aber der überwiegende Teil der aufgefangenen Leckageflüssigkeit in dieser Rinne verdampft. Der Kühlflüssigkeitspumpe 5 wird die Kühlflüssigkeit über das Kühlflüssigkeitsthermostatgehäuse 26 zugeführt. Hierzu weist das Kühlflüssigkeitsthermostatgehäuse 26 einen Wärmetauscherrückflußanschluß 27 auf, der mit dem Saugraum der Kühlflüssigkeitspumpe 5 in Verbindung steht. Von der Kühlflüssigkeitspumpe 5 wird dann die Kühlflussigkeit, die im übrigen bevorzugt Wasser ist, in einen Kühlflüssigkeitsdruckraum 28 gefördert, der in einen Kühlflüssigkeitsdruckkanal 29 einmündet. Von diesem Kühlflüssigkeitsdruckkanal 29 wird die Kühlflüssigkeit weiter zu den Kühlstellen der Brennkraftmaschine geleitet.

Ausweislich der Figur 5 weist das Kühlflüssigkeitsthermostatgehäuse 26 neben dem Wärmetauscherrückflußanschluß 27 einen Wärmetauscherzuflußanschluß 30 auf, der mit dem Wärmetauscherrückflußanschluß 27 über ein Thermostatventil 31 verbunden ist. Weiterhin weist das Kühlflüssigkeitsthermostatgehäuse 26 einen Heizungsvorlaufanschluß 32 und einen Heizungsrücklaufanschluß 33 auf.

## Patentansprüche

1. Brennkraftmaschine mit einem Kurbelgehäuse, in dem eine Kurbelwelle drehbar gelagert ist, an der zumindest ein einen Kolben tragendes Pleuel angelenkt ist, wobei der Kolben in einem von einem Zylinderkopf unter Bildung eines Arbeitsraumes abgedeckten Zylinder bewegbar ist und wobei in das Kurbelgehäuse zumindest eine Ausnehmung eingelassen ist, in die eine Ölpumpe und eine Kühlflüssigkeitspumpe eingesetzt sind, die hintereinanderliegend angeordnet von einem gemeinsamen Antriebsrad angetrieben in eine gemeinsame Ausnehmung eingesetzt sind, wobei die Ausnehmung in eine Schürze des Kurbelgehäuses als durchgehende Öffnung eingelassen und einseitig zu einer Stirnseite des Kurbelgehäuses ausgerichtet ist,
***dadurch gekennzeichnet, dass*** ein Kühlflüssigkeitsthermostatgehäuse (26) an das Kurbelgehäuse (1) montiert ist, wobei das Kühlflüssigkeitsthermostatgehäuse (26) einen Wärmetauscherzuflussanschluss (30) und einen Wärmetauscherrückflussanschluss (27) mit integriertem Thermostatventil (31) sowie einen Heizungsvorlaufanschluss (32) und einen Heizungsrücklaufanschluss (33) aufweist.

2. Brennkraftmaschine nach Anspruch 1,
***dadurch gekennzeichnet, dass*** das Kühlflüssigkeitsthermostatgehäuse (26) quer zu der Öffnung (7) an das Kurbelgehäuse (1) montiert ist.

3. Brennkraftmaschine nach Anspruch 1 oder 2,
***dadurch gekennzeichnet,* dass** das Antriebsrad (6) auf der Stirnseite außerhalb der Öffnung (7) angeordnet ist und dass die Ölpumpe (4) und die Kühlflüssigkeitspumpe (5) in dieser Reihenfolge an das Antriebsrad (6) anschließend in der Öffnung (7) angeordnet sind.

4. Brennkraftmaschine nach einem der vorherigen Ansprüche,
***dadurch gekennzeichnet, dass*** die Ölpumpe (4) und die Kühlflüssigkeitspumpe (5) einschließlich dem Antriebsrad (6) vormontiert sind und als Baueinheit (9) an die Brennkraftmaschine angebaut sind.

5. Brennkraftmaschine nach einem der vorherigen Ansprüche,
***dadurch gekennzeichnet, dass*** die Gehäuseteile (12) von Ölpumpe (4) und Kühlflüssigkeitspumpe (5) aus Aluminium vorzugsweise im Druckgießverfahren hergestellt sind.

6. Brennkraftmaschine nach einem der vorherigen Ansprüche,
***dadurch gekennzeichnet, dass*** in die Öffnung (7) ein Absatz (14) eingelassen ist, der eine Anlagefläche für die Baueinheit (9) bildet.

7. Brennkraftmaschine nach einem der vorherigen Ansprüche,
***dadurch gekennzeichnet, dass*** ein Ölsaugraum (19) und ein Öldruckraum (20) in das Kurbelgehäuse (1) eingelassen sind.

8. Brennkraftmaschine nach einem der vorherigen Ansprüche,
***dadurch gekennzeichnet, dass*** ein Kühlflüssigkeitsdruckraum (28) in das Kurbelgehäuse (1) eingelassen ist.

9. Brennkraftmaschine nach einem der vorherigen Ansprüche,
***dadurch gekennzeichnet, dass*** das Kühlflüssigkeitspumpenrad (34) von einem Deckel (17) abgedeckt ist, der die Öffnung (7) auf der dem Antriebsrad (6) gegenüberliegenden Seite verschließt.

## Claims

1. Internal combustion engine with a crankcase, in which is rotatably mounted a crankshaft on which at least one connecting rod carrying a piston is articulated, the piston being moveable in a cylinder covered by a cylinder head so as to form a working space, and the crankcase having introduced into it at least one recess, into which are inserted an oil pump and a cooling-liquid pump which are inserted one behind the other, driven by a common driving wheel, into a common recess, the recess being introduced as a continuous orifice into a skirt of the crankcase and being aligned on one side with one end face of the crankcase, **characterized in that** a cooling-liquid thermostat housing (26) is mounted on the crankcase (1), the cooling-liquid thermostat housing (26) having a heat-exchanger inflow connection (30) and a heat-exchanger return connection (27) with an integrated thermostatic valve (31), and also a heating forward-flow connection (32) and a heating return-flow connection (33).

2. Internal combustion engine according to Claim 1, **characterized in that** the cooling-liquid thermostat housing (26) is mounted onto the crankcase (1) transversely to the orifice (7).

3. Internal combustion engine according to Claim 1 or 2, **characterized in that** the driving wheel (6) is arranged on the end face outside the orifice (7), and **in that** the oil pump (4) and the cooling-liquid pump (5) are arranged in this order in the orifice (7) so as to follow the driving wheel (6).

4. Internal combustion engine according to one of the preceding claims, **characterized in that** the oil pump (4) and the cooling-liquid pump (5), including the driving wheel (6), are preassembled and are mounted as a structural unit (9) onto the internal combustion engine.

5. Internal combustion engine according to one of the preceding claims, **characterized in that** the housing parts (12) of the oil pump (4) and of the cooling-liquid pump (5) are produced from aluminium, preferably by the die-casting method.

6. Internal combustion engine according to one of the preceding claims, **characterized in that** a step (14), which forms a bearing surface for the structural unit (9), is introduced into the orifice (7).

7. Internal combustion engine according to one of the preceding claims, **characterized in that** an oil suction space (19) and an oil delivery space (20) are introduced into the crankcase (1).

8. Internal combustion engine according to one of the preceding claims, **characterized in that** a cooling-liquid delivery space (28) is introduced into the crankcase (1).

9. Internal combustion engine according to one of the preceding claims, **characterized in that** the cooling-liquid pump impeller (34) is covered by a cover (17) which closes the orifice (7) on the side located opposite the driving wheel (6).

## Revendications

1. Moteur à combustion interne avec un carter de vilebrequin, dans lequel peut tourner un vilebrequin sur lequel est articulée au moins une bielle portant un piston, dans lequel le piston est mobile dans un cylindre couvert par une culasse en formant une chambre de travail et dans lequel au moins un logement est pratiqué dans le carter de vilebrequin, dans lequel sont installées une pompe à huile et une pompe de refroidissement, qui sont disposées l'une derrière l'autre, entraînées par une roue motrice commune et installées dans un logement commun, dans lequel le logement est pratiqué dans une cloison du carter de vilebrequin sous forme d'ouverture traversante et est orienté d'un côté vers une face frontale du carter de vilebrequin, **caractérisé en ce qu'**un corps de thermostat de liquide de refroidissement (26) est monté sur le carter de vilebrequin (1), le corps de thermostat de liquide de refroidissement (26) présentant un raccord d'alimentation d'échangeur de chaleur (30) et un raccord de retour d'échangeur de chaleur (27) avec une vanne thermostatique intégrée (31) ainsi qu'un raccord d'alimentation de chauffage (32) et un raccord de retour de chauffage (33).

2. Moteur à combustion interne suivant la revendication 1, **caractérisé en ce que** le corps de thermostat de liquide de refroidissement (26) est monté transversalement par rapport à l'ouverture (7) sur le carter de vilebrequin (1).

3. Moteur à combustion interne suivant la revendication 1 ou 2, **caractérisé en ce que** la roue motrice (6) est disposée sur la race frontale à l'extérieur de l'ouverture (7) et **en ce que** la pompe à huile (4) et la pompe de refroidissement (5) sont disposées dans cet ordre dans l'ouverture (7) en se raccordant à la roue motrice (6).

4. Moteur à combustion interne suivant l'une quelconque des revendications précédentes, **caractérisé en ce que** la pompe à huile (4) et la pompe de refroidissement (5) y compris la roue motrice (6) sont préassemblées et sont montées sous forme de module (9) sur le moteur à combustion interne.

5. Moteur à combustion interne suivant l'une quelconque des revendications précédentes, **caractérisé en ce que** les pièces (12) du corps de la pompe à huile (4) et de la pompe de refroidissement (5) sont fabriquées en aluminium, de préférence par le procédé de coulée sous pression.

6. Moteur à combustion interne suivant l'une quelconque des revendications précédentes, **caractérisé en ce qu'**un retrait (14) est pratiqué dans l'ouverture (7), et forme une face d'appui pour le module (9).

7. Moteur à combustion interne suivant l'une quelconque des revendications précédentes, **caractérisé en ce qu'**une chambre d'aspiration d'huile (19) et une chambre de refoulement d'huile (20) sont pratiquées dans le carter de vilebrequin (1).

8. Moteur à combustion interne suivant l'une quelconque des revendications précédentes, **caractérisé en ce qu'**une chambre de refoulement de liquide de refroidissement (28) est pratiquée dans le carter de vilebrequin (1).

9. Moteur à combustion interne suivant l'une quelconque des revendications précédentes, **caractérisé en ce que** la roue (34) de la pompe de refroidissement est couverte par un couvercle (17), qui ferme l'ouverture (7) sur le côté opposé à la roue motrice (6).
